# EUROPÄISCHE PATENTSCHRIFT

(11) **EP 3 499 640 B1**
(45) Veröffentlichungstag und Bekanntmachung des Hinweises auf die Patenterteilung: **30.06.2021**
(21) Anmeldenummer: 17207501.2
(22) Anmeldetag: 14.12.2017
(51) Int. Cl.: H01Q 9/04, H01Q 13/10, H01Q 19/10, H01Q 19/22, H01Q 19/28, H01Q 19/06

(54) **SCHLITZANTENNE**
SLOT ANTENNA
ANTENNE À FENTE

(43) Veröffentlichungstag der Anmeldung: 19.06.2019
(73) Patentinhaber: Huber, Alois, 94081 Fürstenzell Bayern (DE); Antretter, Peter, 83026 Rosenheim Bayern (DE)
(72) Erfinder: Huber, Alois, 94081 Fürstenzell Bayern (DE); Antretter, Peter, 83026 Rosenheim Bayern (DE)
(74) Vertreter: Lichtnecker, Markus Christoph

(56) Entgegenhaltungen:
- US-A- 4 675 685
- US-A1- 2003 201 941
- US-A1- 2005 195 116
- US-A1- 2015 270 618
- US-A1- 2017 264 001
- SUANGUN THANAKAM ET AL: "A dual-band fractal slot antenna fed by fractal capacitive coupling", 2015 12TH INTERNATIONAL CONFERENCE ON ELECTRICAL ENGINEERING/ELECTRONICS, COMPUTER, TELECOMMUNICATIONS AND INFORMATION TECHNOLOGY (ECTI-CON), IEEE, 24. Juni 2015 (2015-06-24), Seiten 1-4, XP033196983, DOI: 10.1109/ECTICON.2015.7207020 [gefunden am 2015-08-17]
- LAI CHIEN-PAI ET AL: "On the Fundamental Resonance of Slot Loop Antenna Inductively Fed by a Coplanar Waveguide", IEEE TRANSACTIONS ON ANTENNAS AND PROPAGATION, IEEE SERVICE CENTER, PISCATAWAY, NJ, US, Bd. 61, Nr. 12, 1. Dezember 2013 (2013-12-01), Seiten 6191-6195, XP011532765, ISSN: 0018-926X, DOI: 10.1109/TAP.2013.2281351 [gefunden am 2013-11-25]
- MOURAD NEDIL ET AL: "Design of a broadband millimeter-wave slot antenna using an inductively and capacitively feeding technique", ANTENNAS AND PROPAGATION INTERNATIONAL SYMPOSIUM, 2007 IEEE, IEEE, PISCATAWAY, NJ, USA, 1. Juni 2007 (2007-06-01), Seiten 5039-5042, XP031170322, ISBN: 978-1-4244-0877-1

## Beschreibung

Die Erfindung betrifft eine Schlitzantenne, umfassend zumindest eine Elektrode und wenigstens eine Speisevorrichtung.

Schlitzantennen sind grundsätzlich bekannt. Die Speisevorrichtung arbeitet hierbei mittels einer Magnetfeldkopplung. Das Senden- und/oder Empfangen ist dabei nur in einem schmalen Band möglich. So kann nicht die gesamte Bandbreite abgedeckt werden.

US 2005/0195116 A1 sowie der Artikel "A Dual-band Fractal Slot Antenna Fed by Fractral Capacitive Coupling" von Thanakarn Suangun et al. offenbaren jeweils Schlitzantennen mit einer Elektrode, einer Massefläche und wenigstens einer Speisevorrichtung, wobei die Speisevorrichtung im Bereich der Massefläche bzw. der Elektrode angeordnet ist, und wobei die Speisevorrichtung eine kapazitive Koppelvorrichtung aufweist.

Der Artikel "On the Fundamental Resonance of Slot Loop Antenna Inductively Fed by a Coplanar Waveguide" von Chien-Pai Lai et al. offenbart eine Schlitzantenne mit einer galvanischen Koppelvorrichtung.

Der Artikel "Design of a broadband Millimeter-wave Slot Antenna Using an Iductively and Capacitively Feeding Technique" von Mourad Nedil et al. sowie US 2003/0201941 A1 offenbaren jeweils eine Schlitzantenne mit einer Magnetfeldkopplung.

US 2015/0270618 A1 und US 2017/0264001 A1 offenbaren jeweils eine Schlitzantenne, die indirekt durch eine in der Nähe befindliche Planar Inverted F-Antenne (PIFA-Antenne) gespeist wird.

In US 4,675,685 A wird ein Patch-Antennen-Array beschrieben. Jedes Patch (metallische Fläche) wird durch eine elektrisch kurze, kapazitiv an das Patch koppelnde, kleinere Metallfläche gespeist.

Es ist daher eine Aufgabe der Erfindung, eine Schlitzantenne der eingangs genannten Art dahingehend zu verbessern, dass die Bandbreite erhöht wird.

Die Lösung dieser Aufgabe erfolgt durch eine Schlitzantenne mit den Merkmalen der unabhängigen Ansprüche.

Erfindungsgemäß umfasst die Schlitzantenne zumindest eine rechteckförmige Elektrode und eine rechteckförmige Massefläche. Die Massefläche umgibt die Elektrode. Eine derartige Massefläche wird auch als Rahmen bezeichnet.

Die Massefläche kann insbesondere eine Breite von mindestens 1/28 Wellenlänge λ aufweisen.

Zwischen der Massefläche und der Elektrode ist ein rechteckförmiger Schlitz vorgesehen.

Die Schlitzantenne weist vorzugsweise eine Länge von mindestens einer Wellenlänge λ auf.

Es ist wenigstens eine Speisevorrichtung vorgesehen. Die Speisevorrichtung ist im Bereich der Massefläche und/oder der Elektrode angeordnet.

Die Speisevorrichtung weist eine kapazitive und/oder induktive Koppelvorrichtung auf. Die Koppelvorrichtung bildet bzw. umfasst insbesondere einen Speisepunkt.

Die Speisevorrichtung mit der Koppelvorrichtung befindet sich im Schlitz.

Die Länge des Schlitzes ist größer oder gleich der Wellenlänge des Nutzsignals.

Insbesondere kann eine induktive Kopplung mit einem Kurzschluss am Ende doppelt so lange sein wie eine kapazitive Kopplung.

Eine kapazitive Koppelvorrichtung ist λ/5 lang, wobei λ die Wellenlänge des Nutzsignals ist.

Alternativ ist eine induktive Koppelvorrichtung 9λ/20 lang, wobei λ die Wellenlänge des Nutzsignals ist.

Alternativ ist eine kapazitive und induktive unsymmetrische Koppelvorrichtung 2λ/5 lang, wobei λ die Wellenlänge des Nutzsignals ist.

Die Koppelvorrichtung basiert insbesondere auf einer Feldkopplung. Eine Magnetfeldkopplung oder eine galvanische Kopplung ist nicht vorgesehen. Dadurch lassen sich große Bandbreiten abdecken. Durch die Feldkopplung erreicht man insbesondere eine Bandbreite der einfachen Schlitzantenne von ca. 40 %.

Insbesondere können auch mehrere überlagerte Schlitze (Fraktal) vorgesehen sein. Dadurch wird ein Ultrabreitband-Aufbau geschaffen.

Die Speisevorrichtung kann insbesondere mit einem Speisenetzwerk verbunden sein oder einen Teil eines Speisenetzwerks bilden.

Die Elektrode und die Massefläche sind durch einen Schlitz voneinander getrennt.

Der Schlitz ist rechteckförmig, insbesondere quadratisch. Der Schlitz kann die Elektrode vollständig oder teilweise umgeben. So kann die Elektrode beispielsweise über einen Steg mit der Massefläche verbunden sein.

Die Länge des Schlitzes kann mindestens eine Wellenlänge λ betragen. Dadurch können strahlungsfähige Moden entstehen.

Der Wellenwiderstand der Schlitzantenne definiert sich insbesondere aus dem Aufbau der Querschnittsfläche, d.h. den Eigenschaften des umgebenden Dielektrikums bzw. des leitfähigen Materials, also der Massefläche, der Elektrode, möglicher Reflektoren und/oder Direktoren, und den mechanischen Dimensionen des Spaltes.

Im gleichen Frequenzbereich gibt es vorzugsweise mindestens zwei strahlungsfähige Moden, die den gleichen Strombelag und die gleichen Strahlungseigenschaften aufweisen.

Die beiden strahlungsfähigen Moden können insbesondere orthogonal zueinander orientiert sein. Diese beeinflussen sich somit nicht gegenseitig.

Das Fernfeld der jeweiligen Moden kann vorzugsweise linear polarisiert sein. Die Fernfelder können orthogonal zueinander orientiert sein. Die abgestrahlten bzw. empfangenen Leistungen der Moden können sich addieren (orthogonale Polarisationen).

Insbesondere können beide Moden mit gleichphasigen Signalen angeregt werden. Dabei ist das Fernfeld einer Schlitzantenne kreuzpolar. Werden die beiden Moden mit 90° phasenverschobenen Signalen angeregt, ist das Summen-Fernfeld zirkularpolarisiert. Abhängig davon, welches der beiden Signale dem anderen voraus eilt, ist dieses links- oder rechtsdrehend.

Vorzugsweise kann eine kreuzpolare Antenne durch Anregung der beiden orthogonalen Grundmoden erzeugt werden. Beide Moden sind dabei für sich linear polarisiert.

Eine Diskontinuität bzw. eine Stoßstelle (beispielsweise eine Erweiterung oder Verengung des Schlitzes), im Wellenwiderstandsverlauf des Schlitzes, die z.B. λ/8 von einem Speisepunkt entfernt ist, führt zu einem zirkular polarisierten Fernfeld. In diesem Fall ist kein zweiter Speisepunkt für die Zirkularität des Fernfeldes notwendig, jedoch gleichwohl möglich. Zwei punktsymmetrische Diskontinuitäten können diesen Effekt verstärken.

Insbesondere können zwei oder mehrere im gleichen Frequenzbereich aktive Koppelvorrichtungen zur Steuerung der Polarisation und/oder des Strahlungsverhaltens genutzt werden.

Bei einem zu kleinen Schlitz kann ein Modus beispielsweise durch einen Kurzschluss auf gegenüberliegenden Seiten stabilisiert werden.

Auch gerade Schlitzantennen können verwendet werden. Beispielsweise kann die Schlitzantenne an beiden Enden kurz geschlossen und z.B. mindestens halb so lang wie die Wellenlänge des Nutzsignals sein. Eine derartige Schlitzantenne hat nur einen strahlungsfähigen Modus in einem Frequenzbereich. Deshalb ist ihr Fernfeld lediglich linear polarisiert.

Ferner ist denkbar, dass eine Schlitzantenne an einem Ende kurz geschlossen und am anderen offen und z.B. mindestens ein Viertel so lang wie die Wellenlänge des Nutzsignals ist. Eine derartige Schlitzantenne hat nur einen strahlungsfähigen Modus im gleichen Frequenzbereich. Deshalb ist ihr Fernfeld lediglich linear polarisiert.

Die Elektrode und die Massefläche können in derselben Ebene angeordnet sein.

Idealerweise wäre die Massefläche unendlich groß (Babinetsches Prinzip). Bei einer endlichen Dimensionierung der Massefläche soll der Schlitz auf jeder Seite insbesondere mit einer Breite von mindestens einem Viertel der Wellenlänge bzw. einer Wellenlänge (abhängig vom Autor) von der elektrisch leitenden Massefläche umschlossen sein, damit der Schlitz den Eigenschaften einer Schlitzantenne entspricht.

Bei bisherigen Schlitzantennen wird die Massefläche meist nur sehr schmal ausgeführt, z.B. kleiner als ein Viertel der Wellenlänge. Dadurch werden die Kanten der Massefläche angeregt und stellen somit selbst eine Antenne dar. Es entstehen zusätzliche strahlungsfähige Moden auf der Massefläche und die Antenne wird scheinbar breitbandiger in ihrer Speisepunkt-Impedanz. Tatsächlich verändert sich das Strahlungsverhalten und die Richtcharakteristik der gesamten Struktur (Schlitz und Massefläche) zumeist negativ. Außerdem beeinflussen die Umgebung und/oder der Bauraum und nicht mehr nur die Form bzw. mechanische Dimension sowie das umgebende Material die Strahlungseigenschaften der Schlitzantenne.

Durch Anpassung der Impedanz, der Anzahl, der Form und/oder der Länge des Schlitzes können quasi 100 % des Frequenzbereichs abgedeckt werden. Die Antennencharakteristik bleibt insbesondere gleich. Es tritt vorzugsweise kein unruhiges Verhalten auf.

Weiterbildungen der Erfindung sind auch den abhängigen Ansprüchen, der Beschreibung sowie den beigefügten Zeichnungen zu entnehmen.

Gemäß einer Ausführungsform ist die Massefläche und/oder die Elektrode plattenförmig ausgebildet.

Die Massefläche, die Elektrode und die Koppelvorrichtung können z.B. auf der gleichen Ebene liegen.

Nach einer weiteren Ausführungsform ist die Koppelvorrichtung zwischen der Massefläche und der Elektrode angeordnet. So können die Massefläche, die Elektrode und die Koppelvorrichtung insbesondere in derselben Ebene liegen.

So kann eine kapazitive und/oder induktive Kopplung in der Ebene der Elektrode bzw. Massefläche erfolgen. Die Koppelvorrichtung, z.B. eine Koppelleitung, kann insbesondere auch über die Ecke gebogen werden, wobei der Speiseanschluss z.B. in der Mitte oder an einem Ende der Koppelleitung liegen kann.

Gemäß einer weiteren Ausführungsform ist die Koppelvorrichtung in einem Schlitz zwischen der Elektrode und der Massefläche angeordnet. Da der Schlitz ohnehin vorhanden ist, ist dies eine kostengünstige und platzsparende Lösung. Der Schlitz erfüllt auf diese Weise eine zusätzliche Funktion.

Die Koppelvorrichtung muss sich insbesondere lediglich im Bereich des Spaltes befinden, um zu wirken. Mehr ist nicht erforderlich.

Die Resonanzfrequenz der strahlungsfähigen Moden hängt insbesondere von der Geometrie des Schlitzes ab. Ist der Umfang bzw. die Länge der Schlitzantenne größer oder gleich der Wellenlänge λ des Nutzsignals, kann mit der Feldkopplung bei beliebiger Frequenz die Antenne in Resonanz versetzt und somit strahlungsfähig gemacht werden. Gleiches gilt auch für offene oder kurz geschlossene Schlitzantennen.

Gemäß einer weiteren Ausführungsform ist die Koppelvorrichtung in der Ebene der Elektrode oder in der Ebene der Massefläche angeordnet. Befinden sich die Elektrode und die Massefläche in derselben Ebene, kann auch die Koppelvorrichtung in dieser Ebene vorgesehen sein.

Das Material der Elektrode und/oder der Massefläche kann Metall, Kunststoff, insbesondere eine Folie, und/oder Glas umfassen oder daraus bestehen. Die Schlitzantenne kann insbesondere auf einer Leiterplatte basieren.

Die Schlitzantenne kann beispielsweise als Rundfunkantenne eingesetzt werden, z.B. bei einem Digitalradio (z.B. DAB) oder beim Fernsehen (z.B. DVB-T/T2). So betrifft die Erfindung insbesondere auch ein Radio, vorzugsweise Digitalradio, mit einer erfindungsgemäßen Schlitzantenne.

Ferner kann die Schlitzantenne im Satellitenrundfunk, z.B. TV (DVB-S/S2), GNSS (GPS, GLONASS, GALILEO) und/oder SDARS, verwendet werden.

Auch bei der Breitbandübertragung kann die Schlitzantenne eingesetzt werden, insbesondere WLAN, Bluetooth, ZigBee und/oder Low Power Wide Area Network (LPWAN oder LPN), beispielsweise LoRaWAN-Standard. Dabei ist eine Bandbreite von z.B. 800 MHz möglich. Insbesondere ist auch ein 5 GHz WLAN denkbar. Eine WLAN-Übertragung ist z.B. im 60 GHz-Frequenzband, insbesondere zwischen 57 GHz bis 66 GHz, möglich.

Daneben ist auch eine Verwendung im Bündelfunk, z.B. Betriebs-, Polizei und/oder Militärfunk, Richtfunk, Mobilfunk bzw. bei der Telekommunikation möglich, z.B. GSM, LTE, UMTS und/oder 5G. Insbesondere kann die Schlitzantenne in Basisstationen eingesetzt werden.

Auch bei "Internet of Things", Machine-to-Machine und "Point-to-Point"-Kommunikation sowie der RFID-Technologie können die Schlitzantennen verwendet werden, insbesondere in entsprechenden Terminals.

Vorzugsweise sind Frequenzbereiche von 433 MHz, 850-950 MHz, insbesondere 868 MHz, 915 MHz oder 950 MHz, und/oder 2400-2500 MHz denkbar.

Ein Array-/Reflektor-/Direktor-Aufbau kann insbesondere beim Richtfunk für Breitbandübertragungen, beim Mobilfunk, beim Rundfunk und/oder beim Satellitenfunk eingesetzt werden.

Alle hier beschriebenen Aspekte, Ausführungsformen und Merkmale der Erfindung können, insbesondere auch losgelöst von der konkreten Ausgestaltung, in deren Zusammenhang sie erwähnt werden, jeweils miteinander kombiniert werden. Insbesondere können alle Gegenstände der abhängigen Ansprüche untereinander kombiniert werden.

Die Erfindung wird im Folgenden beispielhaft unter Bezugnahme auf die Zeichnungen beschrieben. Es zeigen:
- Fig. 1 bis 7: schematische Darstellungen verschiedener Ausführungsformen von Schlitzantennen, und
- Fig. 8 bis 12: schematische Darstellungen verschiedener Ausführungsformen erfindungsgemäßer Schlitzantennen.

Zunächst ist zu bemerken, dass die dargestellten Ausführungsformen rein beispielhafter Natur sind. So können einzelnen Merkmale nicht nur in der gezeigten Kombination sondern auch in Alleinstellung oder in anderen technisch sinnvollen Kombinationen realisiert sein. Beispielsweise können die Merkmale einer Ausführungsform beliebig mit Merkmalen einer anderen Ausführungsform kombiniert werden. Insbesondere kann die Anzahl und/oder Form der Schlitze, der Koppelvorrichtungen und/oder der Elektroden variieren.

Enthält eine Figur ein Bezugszeichen, welches im unmittelbar zugehörigen Beschreibungstext nicht erläutert wird, so wird auf die entsprechenden vorhergehenden bzw. nachfolgenden Ausführungen in der Figurenbeschreibung Bezug genommen. So werden für gleiche bzw. vergleichbare Bauteile in den Figuren dieselben Bezugszeichen verwendet und diese nicht nochmals erläutert.

Fig. 1 zeigt eine offene Schlitzantenne. Eine Massefläche 10 weist einen Schlitz 12 auf. Der Schlitz kann z.B. λ/4 lang sein.

In Fig. 2 ist eine kurzgeschlossene Schlitzantenne gezeigt. Der Schlitz 12 kann z.B. eine Länge von λ/2 aufweisen. Herkömmlich kann eine Speisung beispielsweise mittels einer galvanischen Kopplung erfolgen. Die Speisung kann symmetrisch oder unsymmetrisch erfolgen.

Wie in Fig. 3 dargestellt ist, kann bei einer galvanischen Kopplung die Speisung z.B. mittels eines Koaxialkabels mit einem Außenleiter 14 bzw. Mantel und einem Innenleiter 16 erfolgen.

Der Mantel 14 auf der einen Seite des Schlitzes 12 mit der Massefläche 10 galvanisch verbunden. Der Innenleiter 16 ist über den Schlitz 12 geführt und auf der anderen Seite des Schlitzes 12 mit der Massefläche 10 galvanisch verbunden.

Wie in Fig. 4 gezeigt ist, kann bei einer galvanischen Kopplung die Speisung auch z.B. mittels einer Koplanarleitung 18 erfolgen.

Auf der einen Seite des Schlitzes 12 wird die Massefläche 10 von der Koplanarleitung 18 durchschnitten, wobei die Massefläche 10 den Außenleiter 14 der Koplanarleitung 18 bildet. Der Innenleiter 16 wird auf der gegenüberliegenden Seite mit der Massefläche 10 galvanisch verbunden.

Fig. 5 zeigt eine kreisförmige Schlitzantenne. Die Länge des Schlitzes 12 kann beispielsweise λ betragen. Der Schlitz 12 umgibt eine Elektrode 20.

Alternativ kann der Schlitz 12 auch z.B. rechteckig ausgebildet sein und eine rechteckige Elektrode 20 umgeben. Insbesondere können die Breite und die Länge des Schlitzes 12 unterschiedlich sein. Die Länge des Schlitzes 12 kann dann z.B. 2 x (Länge + Breite) betragen. Auch ein quadratischer Schlitz 12 ist möglich, wobei die Länge gleich der Breite ist.

Die Speisung erfolgt hierbei mittels einer Magnetfeldkopplung. Insbesondere kann die Speisung unsymmetrisch mit der Massefläche 10 als Bezugspotential erfolgen.

Eine Speiseleitung 22 mit einem offenen Ende kann unter oder über der Schlitzantenne senkrecht zum Schlitz 12 geführt sein. Um die Speiseleitung 22 können sich Magnetfeld-Linien ausbilden.

Wie in Fig. 6 gezeigt ist, kann die Speisung bei einer Magnetfeldkopplung auch mittels einer Mikrostreifenleitung (MSL) erfolgen. Auf der Massefläche 10 kann ein Dielektrikum 24, z.B. Luft oder ein Leiterplattenmaterial, vorgesehen sein. Darauf kann ein Innenleiter 16 angeordnet sein.

Die Massefläche 10 stellt zugleich das Bezugspotential für die Mikrostreifenleitung dar. Über oder unterhalb der Massefläche 10 wird der Innenleiter 16 der MSL geführt, der durch ein Dielektrikum von der Massefläche 10 getrennt ist. Der Innenleiter 16 verläuft über den Schlitz 12 hinweg und endet mit einem offenen Ende auf der anderen Seite des Schlitzes 12. Das Magnetfeld der MSL koppelt in den Schlitz 12 ein und regt damit die Schlitzantenne an.

In Fig. 7 sind verschiedene Varianten von Schlitzen 12 dargestellt. Die Feldkopplung kann mittels einer Hohlleiterspeisung erfolgen. So kann ein Hohlleiter 26 Schlitze 12 aufweisen. An einer Seite kann eine Speiseöffnung 28 bzw. ein Anschluss des Hohlleiters 26 vorgesehen sein, während an der anderen Seite ein Kurzschluss 30 vorgesehen sein kann.

Durch den Kurzschluss 30 am Ende des Hohlleiters 26 entsteht eine stehende Welle im Inneren des Hohlleiters 26. An den Stellen, an denen das elektrische Feld im Hohlleiter maximal wird, kann ein beliebig geformter Schlitz 12 in die Wand des Hohlleiters 26 eingelassen werden. Das elektrische Feld koppelt in den Schlitz 12 ein und wird nach außen hin abgestrahlt. Mit Hilfe des Hohlleiters 26 wird eine elektrische Feldkopplung in die Schlitzantenne realisiert.

Fig. 8 zeigt eine rechteckförmige Elektrode 20, die von einer rechteckförmigen Massefläche 10 umgeben ist. Zwischen der Massefläche 10 und der Elektrode 20 ist ein rechteckförmiger Schlitz 12 vorgesehen.

Im Schlitz 12 befindet sich eine Speisevorrichtung 32 mit einer kapazitiven und/oder induktiven Koppelvorrichtung 34. Die Kopplung basiert insbesondere auf einer kapazitiven und/oder induktiven Feldkopplung der Speisestruktur. Durch die Feldkopplung (kapazitive und/oder induktive Speisung) ist die Resonanzfrequenz insbesondere unabhängig von der Länge des Schlitzes 12.

Ist der Umfang bzw. die Länge des Schlitzes 12 größer oder gleich der Wellenlänge λ des Nutzsignals, kann mit der Feldkopplung bei beliebiger Frequenz die Antenne in Resonanz versetzt und somit strahlungsfähig gemacht werden. Gleiches gilt auch für offene und kurzgeschlossene Schlitzantennen.

Die Koppelvorrichtung 34 bildet gewissermaßen einen Speisepunkt. Die Koppelvorrichtung 34 kann insbesondere als Koppelleitung ausgebildet sein.

Die Koppelvorrichtung 34 ist beispielsweise etwa λ/5 lang und insbesondere am Ende offen. Durch die Länge, Breite und/oder die Abstände der Koppelvorrichtung 34 zur Elektrode 20 bzw. zur Massefläche 10 kann die Speisepunktimpedanz beliebig eingestellt werden. Die Fußpunktimpedanz der Schlitzantenne kann an die Systemimpedanz der nachgelagerten Schaltung angepasst werden, ohne die Antennencharakteristik negativ zu beeinflussen.

Die Speisung erfolgt insbesondere kapazitiv und unsymmetrisch.

Ein Vorteil der Koppelvorrichtung 34 im Schlitz 12 gegenüber den herkömmlichen Speisemethoden liegt insbesondere in der Bandbreite der so entstandenen Schlitzantenne. So können feldgekoppelte Schlitzstrahler eine Bandbreite von z.B. 40 % bis 50 % erreichen, während galvanische oder magnetisch gekoppelte Schlitzstrahler maximal 20 % Bandbreite erreichen.

Eine induktive, unsymmetrische Speisung ist in Fig. 9 dargestellt. Die Koppelvorrichtung 34 ist am Ende kurzgeschlossen. Beispielsweise kann die Koppelvorrichtung 34 etwa 9λ/20 lang sein.

Mit der Feldkopplung (induktive bzw. kapazitive Speisung) kann auf einfache Weise die Anpassung zwischen dem Wellenwiderstand des Schlitzstrahlers und einer angeschlossenen Schaltung beliebig eingestellt werden.

In Fig. 10 ist eine kapazitive, symmetrische Speisung gezeigt. Die Koppelvorrichtung 34 ist am Ende offen. Beispielsweise kann die Koppelvorrichtung 34 etwa λ/5 lang sein.

Befinden sich mehrere Koppelvorrichtungen 34, die im gleichen Frequenzbereich aktiv sind, im Schlitz 12, kann durch symmetrische bzw. unsymmetrische Speisung die Nahfeld- bzw. Fernfeld-Entkopplung erhöht werden, da unterschiedliche strahlungsfähige Moden angeregt werden.

In Fig. 11 ist eine induktive, symmetrische Speisung gezeigt. Die Koppelvorrichtung 34 ist am Ende kurz geschlossen. Beispielsweise kann die Koppelvorrichtung 34 etwa 9λ/20 lang sein.

In Fig. 12 ist eine kapazitive und induktive, unsymmetrische Speisung mit multiresonanten Speisepunkten dargestellt. Die Koppelvorrichtung 34 ist an einem Ende offen. Die Koppelleitung 34 kann dort etwa λ/5 lang sein. Am anderen Ende kann die Koppelleitung 34 kurzgeschlossen sein. Die Länge kann dort etwa 2λ/5 betragen.

Durch die Parallelschaltung einer offenen mit einer kurzgeschlossenen Koppelleitung 34 entsteht ein multiresonanter Antennenabgriff/Speisepunkt. Aus Platzgründen kann das offene Ende dabei auf eine niedrigere Resonanzfrequenz abgestimmt werden und das kurzgeschlossene auf eine höhere.

### Bezugszeichenliste

- 10: Massefläche
- 12: Schlitz
- 14: Außenleiter, Mantel
- 16: Innenleiter
- 18: Koplanarleitung
- 20: Elektrode
- 22: Speiseleitung
- 24: Dielektrikum
- 26: Hohlleiter
- 28: Speiseöffnung, Anschluss
- 30: Kurzschluss
- 32: Speisevorrichtung
- 34: Koppelvorrichtung, Koppelleitung

## Patentansprüche

1. Schlitzantenne, umfassend
zumindest eine rechteckförmige Elektrode (20),
eine, die Elektrode (20) umgebende, rechteckförmige Massefläche (10), wobei zwischen der Massefläche und der Elektrode ein rechteckförmiger Schlitz vorgesehen ist, und
wenigstens eine Speisevorrichtung (32), wobei
die Speisevorrichtung (32) im Bereich der Massefläche (10) und/oder der Elektrode (20) angeordnet ist, und wobei
die Speisevorrichtung (32) eine kapazitive Koppelvorrichtung (34) aufweist, wobei sich die Speisevorrichtung (32) mit der Koppelvorrichtung (34) im Schlitz befindet und die Koppelvorrichtung (34) λ/5 lang ist, wobei λ die Wellenlänge des Nutzsignals ist, und wobei
die Länge des Schlitzes größer oder gleich der Wellenlänge des Nutzsignals ist.

2. Schlitzantenne, umfassend
zumindest eine rechteckförmige Elektrode (20),
eine, die Elektrode (20) umgebende, rechteckförmige Massefläche (10), wobei zwischen der Massefläche und der Elektrode ein rechteckförmiger Schlitz vorgesehen ist, und
wenigstens eine Speisevorrichtung (32), wobei
die Speisevorrichtung (32) im Bereich der Massefläche (10) und/oder der Elektrode (20) angeordnet ist, und wobei
die Speisevorrichtung (32) eine induktive Koppelvorrichtung (34) aufweist, wobei sich die Speisevorrichtung (32) mit der Koppelvorrichtung (34) im Schlitz befindet und die Koppelvorrichtung (34) 9λ/20 lang ist, wobei λ die Wellenlänge des Nutzsignals ist, und wobei
die Länge des Schlitzes größer oder gleich der Wellenlänge des Nutzsignals ist.

3. Schlitzantenne, umfassend
zumindest eine rechteckförmige Elektrode (20),
eine, die Elektrode (20) umgebende, rechteckförmige Massefläche (10), wobei zwischen der Massefläche und der Elektrode ein rechteckförmiger Schlitz vorgesehen ist, und
wenigstens eine Speisevorrichtung (32), wobei
die Speisevorrichtung (32) im Bereich der Massefläche (10) und/oder der Elektrode (20) angeordnet ist, und wobei
die Speisevorrichtung (32) eine kapazitive und induktive unsymmetrische Koppelvorrichtung (34) aufweist, wobei sich die Speisevorrichtung (32) mit der Koppelvorrichtung (34) im Schlitz befindet und die Koppelvorrichtung (34) 2λ/5 lang ist, wobei λ die Wellenlänge des Nutzsignals ist, und wobei
die Länge des Schlitzes größer oder gleich der Wellenlänge des Nutzsignals ist.

4. Schlitzantenne nach einem der vorhergehenden Ansprüche,
**dadurch gekennzeichnet,**
**dass** die Massefläche (10) und/oder die Elektrode (20) plattenförmig ausgebildet ist.

5. Schlitzantenne nach einem der vorhergehenden Ansprüche,
**dadurch gekennzeichnet,**
**dass** die Koppelvorrichtung (34) in der Ebene der Elektrode (20) und/oder in der Ebene der Massefläche (10) angeordnet ist.

## Claims

1. A slot antenna comprising
at least one rectangular electrode (20),
a rectangular ground surface (10) surrounding the electrode (20), wherein a rectangular slot is provided between the ground surface and the electrode, and
at least one feed device (32), wherein
the feed device (32) is disposed in the region of the ground surface (10) and/or the electrode (20), and wherein
the feed device (32) comprises a capacitive coupling device (34),
wherein the feed device (32) with the coupling device (34) is located in the slot and the coupling device (34) is λ/5 long, wherein λ is the wavelength of the useful signal, and wherein
the length of the slot is greater than or equal to the wavelength of the useful signal.

2. A slot antenna comprising
at least one rectangular electrode (20),
a rectangular ground surface (10) surrounding the electrode (20),
wherein a rectangular slot is provided between the ground surface and the electrode,
and
at least one feed device (32), wherein
the feed device (32) is disposed in the region of the ground surface (10) and/or the electrode (20), and wherein
the feed device (32) comprises an inductive coupling device (34), wherein the feed device (32) with the coupling device (34) is located in the slot and the coupling device (34) is 9λ/20 long, wherein λ is the wavelength of the useful signal, and wherein
the length of the slot is greater than or equal to the wavelength of the useful signal.

3. A slot antenna comprising
at least one rectangular electrode (20),
a rectangular ground surface (10) surrounding the electrode (20), wherein a rectangular slot is provided between the ground surface and the electrode, and at least one feed device (32), wherein
the feed device (32) is disposed in the region of the ground surface (10) and/or the electrode (20), and wherein
the feed device (32) comprises a capacitive and inductive asymmetrical coupling device (34), wherein the feed device (32) with the coupling device (34) is located in the slot and the coupling device (34) is 2λ/5 long, wherein λ is the wavelength of the useful signal, and wherein
the length of the slot is greater than or equal to the wavelength of the useful signal.

4. Slot antenna according to any of the preceding claims,
**characterised in that**
the ground surface (10) and/or the electrode (20) is panel-shaped.

5. Slot antenna according to any of the preceding claims,
**characterised in that**
the coupling device (34) is disposed in the plane of the electrode (20) and/or in the plane of the ground surface (10).

## Revendications

1. Antenne à fente, comprenant
au moins une électrode (20) de forme rectangulaire,
un plan de masse (10) de forme rectangulaire entourant l'électrode (20), une fente de forme rectangulaire étant prévue entre le plan de masse et l'électrode, et
au moins un dispositif d'alimentation (32),
dans laquelle
le dispositif d'alimentation (32) est disposé dans la zone du plan de masse (10) et/ou de l'électrode (20), et
le dispositif d'alimentation (32) comprend un dispositif de couplage capacitif (34), le dispositif d'alimentation (32) pourvu du dispositif de couplage (34) se situant dans la fente, et le dispositif de couplage (34) ayant une longueur de λ/5, λ étant la longueur d'onde du signal utile, et
la longueur de la fente est supérieure ou égale à la longueur d'onde du signal utile.

2. Antenne à fente, comprenant
au moins une électrode (20) de forme rectangulaire,
un plan de masse (10) de forme rectangulaire entourant l'électrode (20), une fente de forme rectangulaire étant prévue entre le plan de masse et l'électrode, et
au moins un dispositif d'alimentation (32),
dans laquelle
le dispositif d'alimentation (32) est disposé dans la zone du plan de masse (10) et/ou de l'électrode (20), et
le dispositif d'alimentation (32) comprend un dispositif de couplage inductif (34), le dispositif d'alimentation (32) pourvu du dispositif de couplage (34) se situant dans la fente, et le dispositif de couplage (34) ayant une longueur de 9λ/20, λ étant la longueur d'onde du signal utile, et
la longueur de la fente est supérieure ou égale à la longueur d'onde du signal utile.

3. Antenne à fente, comprenant
au moins une électrode (20) de forme rectangulaire,
un plan de masse (10) de forme rectangulaire entourant l'électrode (20), une fente de forme rectangulaire étant prévue entre le plan de masse et l'électrode, et
au moins un dispositif d'alimentation (32),
dans laquelle
le dispositif d'alimentation (32) est disposé dans la zone du plan de masse (10) et/ou de l'électrode (20), et
le dispositif d'alimentation (32) comprend un dispositif de couplage asymétrique capacitif et inductif (34), le dispositif d'alimentation (32) pourvu du dispositif de couplage (34) se situant dans la fente, et le dispositif de couplage (34) ayant une longueur de 2λ/5, λ étant la longueur d'onde du signal utile, et la longueur de la fente est supérieure ou égale à la longueur d'onde du signal utile.

4. Antenne à fente selon l'une des revendications précédentes,
**caractérisée en ce que**
le plan de masse (10) et/ou l'électrode (20) est réalisé(e) en forme de plaque.

5. Antenne à fente selon l'une des revendications précédentes,
**caractérisée en ce que**
le dispositif de couplage (34) est disposé dans le plan de l'électrode (20) et/ou dans le plan du plan de masse (10).
